# FASCICULE DE BREVET EUROPEEN

(11) **EP 2 022 354 B1**
(45) Date de publication et mention de la délivrance du brevet: **07.07.2010**
(21) Numéro de dépôt: 08290724.7
(22) Date de dépôt: 25.07.2008
(51) Int. Cl.: A41D 1/00, A47D 13/02

(54) **Vêtement pour une personne souhaitant porter un nouveau-né**
Kleidungsstück für eine Person, die ein Neugeborenes tragen will
Clothing item for person wishing to carry a newborn baby

(30) Priorité: 26.07.2007 FR 0756744
(43) Date de publication de la demande: 11.02.2009
(73) Titulaire: Loussier, Monique, 51310 Esternay (FR); Tebaldi, Béatrice, 82240 Puylarqoue (FR)
(72) Inventeur: Loussier, Monique, 51310 Esternay (FR); Tebaldi, Béatrice, 82240 Puylarqoue (FR)
(74) Mandataire: Kedinger, Jean-Paul

(56) Documents cités:
- DE-U1- 29 603 881
- FR-A- 2 859 614
- NL-C1- 1 019 956
- US-A- 5 946 725
- US-B1- 6 343 727

## Description

La présente invention concerne un vêtement pour une personne souhaitant porter un nouveau-né ou un bébé conre son buste.

Il existe actuellement peu de façons pour permettre aux femmes de porter un nouveau-né ou un bébé contre leur buste. La plupart des dispositifs existants sont en général indépendants des vêtements habituels et comprennent des sangles de fixation et une pièce de tissu souple et rembourrée destinée à porter le nouveau-né ou du bébé.

Cependant, ces dispositif sont difficiles à régler, peu ergonomiques, peu esthétiques et ne permettent pas de porter correctement le nouveau-né ou le bébé.

Par ailleurs, dans le cas particulier de prématurés, il a été prouvé que la proximité immédiate de la peau de la mère, notamment celle de son buste et de sa poitrine, favorisait le développement de ceux-ci. En effet, le prématuré retrouve en quelque sorte des sensations intra utérines grâce aux effluves dégagées par les glandes mammaires de la maman juste après l'accouchement. Il est donc conseillé que cette catégorie de nouveaux-nés, mais pas seulement, puisse être portée directement contre la peau de la maman, plus précisément entre ses seins, dans une position confortable tant pour elle que pour le prématuré, comme décrit dans les documents FR-A-2 859 614 ou NL-A-1 019 956. Or, à l'heure actuelle, il n'existe pas de solution satisfaisante qui seraient soit vendues sur le marché, soit fournies par les maternités aux nouvelles mamans.

Un but de la présente invention est donc de résoudre le problème cité précédemment à l'aide d'une solution simple à mettre en oeuvre, fiable et peu coûteuse.

Ainsi, la présente invention a pour objet un vêtement pour une personne souhaitant porter un nouveau-né ou un bébé entre son buste et ce vêtement, **caractérisé en ce qu**'il comprend :
- une pièce de tissu destinée à entourer le buste de la personne et présentant, à sa partie supérieure, une forme dissymétrique de façon à recouvrir l'une des épaules de la personne et à laisser l'autre épaule découverte, la pièce de tissu comportant une encolure supérieure destinée à laisser dépasser tout ou partie supérieure de l'épaule recouverte jusque sous l'aisselle de l'autre épaule, et
- une ceinture destinée à être nouée sensiblement au niveau de la taille de la personne afin d'empêcher que le nouveau-né ou le bébé glisse vers le bas, hors du vêtement

Selon des modes de réalisation préférés, le vêtement selon la présente invention peut comprendre en outre l'une au moins des caractéristiques suivantes :
- la ceinture est cousue sur la pièce de tissu le long d'une zone latérale de couture s'étendant de la taille jusque sous l'aisselle située du même côté, et comporte une première bande de tissu adaptée pour être croisée d'une part sur le devant de la personne, jusqu'à l'épaule opposée à ladite aisselle, puis dans le dos, de ladite épaule jusqu'à au moins la zone latérale de couture et une seconde bande de tissu destinée à entourer la taille de la personne, les deux extrémités libres des bandes de tissu étant nouées au niveau de la taille de la personne, de préférence sur le côté opposé à la zone latérale de couture ;
- le vêtement comporte une autre pièce de tissu indépendante de la première pièce et présentant, à sa partie supérieure, une forme dissymétrique inversée par rapport à celle de la première pièce et une encolure destinée à laisser dépasser la tête du nouveau-né ou du bébé et à s'étendre de la partie supérieure de l'épaule non couverte par la première pièce jusque sous l'aisselle de l'épaule couverte par la première pièce de tissu, les deux pièces de tissu étant superposées l'une sur l'autre pour maintenir le nouveau-né ou le bébé ;
- la première pièce de tissu est placée sous l'autre pièce de sorte que chaque épaule est couverte par l'une des deux pièces de tissu ;
- les encolures supérieures des deux pièces de tissu sont destinées à se croiser au centre du buste de la personne ;
- l'encolure de chaque pièce de tissu est arrondie au moins du côté de la poitrine de la personne ;
- la ceinture est solidaire de l'une au moins des deux pièces de tissu, par exemple sur un côté de celle-ci ;
- la première pièce de tissu est une robe tandis que l'autre pièce s'étend sensiblement du cou à la taille de la personne ;
- le vêtement constitue un cache coeur en deux parties ; et
- le vêtement est constitué d'un tissu élastiquement déformable au moins au niveau de sa partie avant recouvrant la poitrine de la personne et présentant taux d'allongement longitudinal et transversal d'au moins 50%, de préférence supérieure à 100%

L'invention va maintenant être décrite plus en détail en référence à des modes de réalisation particuliers donnés à titre d'illustration uniquement et représentés sur les figures annexées dans lesquelles :
- les figures 1 à 3 sont des vues de face d'un premier vêtement permettant de porter un nouveau-né ou un bébé ;
- les figures 4 et 5 sont des vues de face d'un deuxième vêtement conforme à la présente invention,
- les figures 6 et 7 sont des vues de face d'un troisième vêtement conforme à la présente invention,
- la figure 8 est une vue de dos d'une partie supérieure du vêtement des figures 1 à 7,
- les figures 9 à 11 sont des vues de face d'un quatrième vêtement conforme à la présente invention, et
- la figure 12 est une vue de dos du vêtement des figures 8 à 10.

Les figures 1 à 3 sont des vues de face d'un premier mode de réalisation d'un vêtement 1 conforme à la présente invention. Ce vêtement de portage d'un nouveau-né comprend une première pièce de tissu 10 formant une tunique à manche courte (figure 1) et une seconde pièce de tissu 20 (figure 2) recouvrant la première pièce de tissu 10 à la manière d'un cache coeur (figure 3).

La première pièce de tissu 10 présente, à sa partie supérieure, une forme dissymétrique 11 conçue de façon à recouvrir l'épaule droite 2 de la personne avec une manche courte et à laisser l'épaule gauche 3 découverte, c'est-à-dire entièrement nue à partir du cou 4, sans aucune manche. La première pièce de tissu 10 comporte également une encolure supérieure 13 destinée à laisser dépasser tout ou partie de la tête 6 du nouveau-né une fois celui-ci installé. Cette encolure 13 s'étend de la partie supérieure de l'épaule droite 2 jusque sous l'aisselle de l'épaule gauche 3, et présente une forme arrondie au moins du côté du buste de la personne.

Comme cela est visible sur la figure 2, la seconde pièce de tissu 20 présente, à sa partie supérieure, une forme dissymétrique 21 inversée par rapport à celle de la première pièce de tissu 10. La seconde pièce de tissu 20 comporte également une encolure supérieure 23 destinée à laisser dépasser tout ou partie de la tête 6 du nouveau-né une fois celui-ci installé. Cette encolure 23 s'étend de la partie supérieure de l'épaule droite 3 jusque sous l'aisselle de l'épaule gauche 4, et présente une forme arrondie au moins du côté du buste de la personne.

La seconde pièce de tissu 20 est destinée à être portée au-dessus de la première pièce de tissu 10 pour maintenir le nouveau-né, de sorte que les encolures 13 et 23 se croisent sensiblement au centre du buste de la personne, comme illustré sur la figure 3. Ainsi, chaque pièce de tissu couvre une épaule et laisse l'autre découverte, et inversement.

La seconde pièce de tissu 20 comporte également une ceinture 30 cousue sur un de ses côtés et pourvue de deux bandes de tissu 32 et 34, par exemple de longueurs différentes. Une bande de tissu 32 est passée devant le ventre de la personne tandis que l'autre bande de tissu 34 est passée dans le dos de la personne, les deux bandes se rejoignant au côté opposé à la zone de couture afin d'être nouée au niveau de la taille de la personne, comme illustré sur la figure 3.

De cette façon, le nouveau-né placé contre la peau de la personne, entre le buste de celle-ci et la partie supérieure de la première pièce de tissu 10, ne peut pas glisser sous le vêtement car il est retenu au niveau de ses pieds par la ceinture 30.

Ainsi, le nouveau-né, notamment un prématuré, est placé convenablement avec sa tête 6 au moins en partie hors du vêtement pour pouvoir respirer et être surveillé par sa mère, entre les seins de cette dernière, afin de recréer le contact étroit mère/nouveau-né nécessaire au bon développement du nouveau-né.

Les figure 4 et 5 illustrent un deuxième mode de réalisation du vêtement 1 conforme à la présente invention. Dans cette variante, la première pièce de tissu 10 est une robe longue comportant une manche longue couvrant l'épaule et le bras gauche 3 et aucune manche pour l'épaule et le bras droit, tandis que la seconde pièce de tissu 20 descend quasiment au niveau de la robe 10 et comporte une manche longue couvrant l'épaule et le bras droit 2 et aucune manche pour l'épaule et le bras gauche 3.

Comme pour le premier mode de réalisation, les deux pièces de tissu 10 et 20 se croisent au centre du buste de la personne et forment un cache coeur, tandis que la ceinture 30, cousue sur un côté de la seconde pièce de tissu 20, présente deux bandes de tissu nouées latéralement pour soutenir le nouveau-né.

Les figures 6 et 7 illustrent un troisième mode de réalisation du vêtement 1 conforme à la présente invention. Ce vêtement comporte un T-shirt long moulant 10 présentant une manche courte recouvrant l'épaule gauche 3 de la personne et une tunique courte 20 comportant une manche courte recouvrant l'épaule droite 2. Comme pour les précédents modes de réalisation, les deux pièces de tissu 10 et 20 se croisent au centre du buste de la personne et forment un cache coeur, tandis que la ceinture 30 est nouée latéralement pour soutenir le nouveau-né.

La figure 8 montre la partie haute de la première pièce de tissu 10 des figures 1 à 3. Il est ainsi clairement visible que cette première pièce de tissu 10 s'étend également de manière dissymétrique au niveau du dos de la personne et s'étend de la partie supérieure de l'épaule droite 2 recouverte jusque sous l'aisselle de l'épaule gauche 3 découverte.

Les figures 9 à 12 illustrent un quatrième mode de réalisation du vêtement 1 conforme à la présente invention. Dans cette variante, la première pièce de tissu 10 est un T-shirt long moulant qui s'étend sensiblement jusqu'aux hanches de la personne.

Comme dans les modes de réalisation précédents, cette première pièce de tissu 10 présente une partie supérieure dissymétrique 11 s'étendant de la partie supérieure d'une première épaule recouverte, ici l'épaule gauche 3, jusque sous l'aisselle de l'autre épaule découverte, ici l'épaule droite 2.

Dans ce mode de réalisation, la seconde pièce de tissu est inexistante. Ainsi, la ceinture 30 est cousue directement sur un côté de la première pièce de tissu 10, au niveau d'une zone de couture 35 s'étendant sensiblement de la taille jusque sous l'aisselle située du même côté. La ceinture 30 comporte deux grandes bandes de tissu 32 et 34 reliées à la zone de couture 35. Une première bande de tissu 32 est croisé sur le buste de la personne pour rejoindre l'épaule droite découverte 2, comme illustré sur la figure 10. Ensuite, la bande 32 passe par-dessus l'épaule découverte, croise dans le dos pour rejoindre le côté gauche de la taille (voir figure 11), puis s'étend sur le ventre de la personne jusqu'au côté droit de la taille (figure 12). La seconde bande de tissu 34 s'étend au niveau de la taille de la personne, dans son dos, puis rejoint le côté droit de la taille pour venir se nouer à la partie libre de la première bande de tissu (figure 12) en laissant une partie pendante. Ainsi, le nouveau né est placé entre la première pièce de tissu 10 et la peau du buste de la personne, et il est maintenu grâce à la ceinture 30 qui empêche ce dernier de tomber et de glisser dans le vêtement.

Dans tous les modes de réalisation représentés, les deux pièces de tissu 10 et 20 sont réalisés dans une matière textile tissée ou non tissée qui présente un taux d'allongement longitudinal et transversal d'au moins 50%, et de préférence de 100%, au moins au niveau du buste. Il peut par exemple s'agir de tissu contenant une certaine proportion de Lycra (marque déposée) ou d'un textile équivalent

Il va de soi que la description détaillée de l'objet de l'Invention, donnée uniquement à titre d'illustration, ne constitue en aucune manière une limitation, les équivalents techniques étant également compris dans le champ de la présente invention.

Ainsi, la robe peut être courte ou longue, et présenter une manche courte ou longue ou juste une bretelle d'un côté et aucune manche de l'autre.

La première pièce de tissu 10 peut être un T-shirt court ou long, avec une manche courte ou une manche longue.

La ceinture 30 peut être cousue dans le dos de la première ou de la seconde pièce de tissu, voire présenter une partie cousue sur la première pièce de tissu 10 et l'autre partie cousue sur la seconde pièce de tissu 20.

## Revendications

1. Vêtement (1) pour une personne souhaitant porter un nouveau-né ou un bébé entre son buste et ce vêtement, **caractérisé en ce qu'**il comprend :
- une pièce de tissu (10) destinée à entourer le buste de la personne et présentant, à sa partie supérieure, une forme dissymétrique (11) de façon à recouvrir l'une des épaules (2 , 3) de la personne et à laisser l'autre épaule (3 ; 2) découverte, la pièce de tissu (10) comportant une encolure supérieure (13) destinée à laisser dépasser tout ou partie de la tête (6) du nouveau-né ou du bébé et à s'étendre de la partie supérieure de l'épaule recouverte (2 ; 3) jusque sous l'aisselle de l'autre épaule (3 ; 2), et
- une ceinture (30) destinée à être nouée sensiblement au niveau de la taille de la personne afin d'empêcher que le nouveau-né ou le bébé glisse vers le bas, hors du vêtement.

2. Vêtement selon la revendication 1, **caractérisé en ce que** la ceinture (30) est cousue sur la pièce de tissu (10) le long d'une zone latérale de couture (35) s'étendant de la taille jusque sous l'aisselle située du même côté, et comporte :
- une première bande de tissu (32) adaptée pour être croisée d'une part sur le devant de la personne, jusqu'à l'épaule opposée (2 ; 3) à ladite aisselle, puis dans le dos, de ladite épaule (2 ; 3) jusqu'à au moins la zone latérale de couture (35), et
- une seconde bande de tissu (34) destinée à entourer la taille de la personne, les deux extrémités libres des bandes de tissu (32, 34) étant nouées au niveau de la taille de la personne, de préférence sur le côté opposé à la zone latérale de couture (35).

3. Vêtement selon la revendication 1, **caractérisé en ce qu'**il comporte une autre pièce de tissu (20) indépendante de la première pièce (10) et présentant, à sa partie supérieure, une forme dissymétrique (21) inversée par rapport à celle de la première pièce (10) et une encolure (23) destinée à laisser dépasser tout ou partie de la tête (6) du nouveau-né ou du bébé et à s'étendre de la partie supérieure de l'épaule (2 ; 3) non couverte par la première pièce jusque sous l'aisselle de l'épaule (3 ; 2) couverte par la première pièce de tissu (10), les deux pièces de tissu (10, 20) étant superposées l'une sur l'autre pour maintenir le nouveau-né ou le bébé.

4. Vêtement selon la revendication 3, **caractérisé en ce que** la première pièce de tissu (10) est placée sous l'autre pièce (20) de sorte que chaque épaule (2 ; 3) est couverte par l'une des deux pièces de tissu.

5. Vêtement selon la revendication 3 ou 4, **caractérisé en ce que** les encolures supérieures (13, 23) des deux pièces de tissu (10, 20) sont destinées à se croiser au centre du buste de la personne.

6. Vêtement selon l'une quelconque des revendications 3 à 5, **caractérisé en ce que** l'encolure (13, 23) de chaque pièce de tissu (10, 20) est arrondie au moins du côté de la poitrine de la personne.

7. Vêtement selon l'une quelconque des revendications 3 à 6, **caractérisé en ce que** la ceinture (30) est solidaire de l'une au moins des deux pièces de tissu (10 ; 20), par exemple sur un côté de celle-ci.

8. Vêtement selon l'une quelconque des revendications 3 à 7, **caractérisé en ce que** la première pièce de tissu (10) est une robe tandis que l'autre pièce (20) s'étend sensiblement du cou à la taille de la personne.

9. Vêtement selon l'une quelconque des revendications 3 à 8, **caractérisé en ce qu'**il constitue un cache coeur en deux parties.

10. Vêtement selon l'une quelconque des revendications précédentes, **caractérisé en ce qu'**il est constitué d'un tissu élastiquement déformable au moins au niveau de sa partie avant recouvrant la poitrine de la personne et présentant taux d'allongement longitudinal et transversal d'au moins 50%, de préférence supérieure à 100%.

## Claims

1. Item of clothing (1) for a person wishing to carry a newborn baby or baby between their upper body and the item of clothing, **characterized in that** it comprises:
- a piece of fabric (10) intended to surround the person's bust and having, at its upper part, an asymmetric shape (11) so that it can cover one of the person's shoulders (2; 3) and leave the other shoulder (3; 2) uncovered, the piece of fabric (10) having an upper neckline (13), intended to allow all or part of the head (6) of the newborn baby or baby to protrude therefrom and to extend from the upper part of the covered shoulder (2; 3) to the underarm of the other shoulder (3; 2), and
- a belt (30) intended to be tied more or less at waist level around the person so as to prevent the newborn baby or baby from slipping out of the bottom of the clothing item.

2. Item of clothing according to Claim 1, **characterized in that** the belt (30) is stitched to the piece of fabric (10) along a lateral seam region (35) extending from the waist as far as the underarm on the same side, and comprises:
- a first strip of fabric (32) designed to be crossed firstly over the front of the person, as far as the opposite shoulder (2; 3) to the said underarm, then across the back, from the said shoulder (2; 3) at least as far as the lateral seam region (35), and
- a second strip of fabric (34) intended to go around the person's waist, the two free ends of the strips of fabric (32, 34) being tied around the person's waist, preferably on the opposite side to the lateral seam region (35).

3. Item of clothing according to Claim 1, **characterized in that** it comprises another piece of fabric (20) independent of the first piece (10) and having, at its upper part, an asymmetric shape (21) that is the opposite of that of the first piece (10) and a neckline (23) intended to allow all or part of the head (6) of the newborn baby or of the baby to protrude therefrom and to extend from the upper part of the shoulder (2; 3) that is not covered by the first piece to the underarm of the shoulder (3; 2) that is covered by the first piece of fabric (10), the two pieces of fabric (10, 20) being superposed on one another to hold the newborn baby or baby.

4. Item of clothing according to Claim 3, **characterized in that** the first piece of fabric (10) is placed under the other piece (20) in such a way that each shoulder (2; 3) is covered by one of the two pieces of fabric.

5. Item of clothing according to Claim 3 or 4, **characterized in that** the upper necklines (13, 23) of the two pieces of fabric (10, 20) are intended to cross one another at the middle of the person's upper body.

6. Item of clothing according to any one of Claims 3 to 5, **characterized in that** the neckline (13, 23) of each piece of fabric (10, 20) is rounded at least on the side of the person's chest.

7. Item of clothing according to any one of Claims 3 to 6, **characterized in that** the belt (30) is attached to at least one of the two pieces of fabric (10; 20), for example to one side thereof.

8. Item of clothing according to any one of Claims 3 to 7, **characterized in that** the first piece of fabric (10) is a dress while the other piece (20) extends substantially from the person's neck to her waist.

9. Item of clothing according to any one of Claims 3 to 8, **characterized in that** it constitutes a two-part wrap-over top.

10. Item of clothing according to any one of the preceding claims, **characterized in that** it is made of a fabric that is elastically deformable at least in the front part thereof that covers the person's chest and has a longitudinal and transverse elongation ratio of at least 50% and preferably in excess of 100%.

## Patentansprüche

1. Kleidungsstück (1) für eine Person, die ein Neugeborenes oder ein Baby zwischen ihrem Oberkörper und diesem Kleidungsstück tragen will,
**dadurch gekennzeichnet, dass** es umfasst:
- ein Stoffteil (10), das den Oberkörper der Person umschließt und das in seinem oberen Bereich eine asymmetrische Form (11) aufweist, derart dass es eine der Schultern (2 ; 3) der Person bedeckt und die andere Schulter (3 ; 2) unbedeckt lässt, wobei das Stoffteil (10) einen Halsausschnitt bzw. oberen Ausschnitt (13) umfasst, der den Kopf (6) des Neugeborenen oder Babys ganz oder teilweise herausragen lässt und der sich von der Oberseite der bedeckten Schulter (2 ; 3) bis zu der Achsel der anderen Schulter (3 ; 2) erstreckt, und
- einen Gürtel (30), dazu bestimmt, im Wesentlichen um die Taille der Person geschlungen zu werden, um zu verhindern, dass das Neugeborene oder Baby nach unten rutscht, aus dem Kleidungsstück heraus.

2. Kleidungsstück nach Anspruch 1, **dadurch gekennzeichnet, dass** der Gürtel (30) längs eines Seitennahtbereichs an dem Stoffteil (10) festgenäht ist, der sich von der Taille bis unter die auf derselben Seite befindliche Achsel erstreckt und umfasst:
- einen ersten Stoffstreifen (32), angepasst um zunächst die Vorderseite der Person bis zu der der genannten Achsel entgegengesetzten Schulter (2 ; 3) zu kreuzen, und dann den Rücken, von der genannten Schulter (2 ; 3) bis wenigstens zu dem Seitennahtbereich (35), und
- einen zweiten Stoffstreifen (34), dazu bestimmt, die Taille der Person zu umschließen, wobei die beiden freien Enden der Stoffstreifen (32, 34) in Höhe der Taille der Person verknotet werden, vorzugsweise auf der dem Seitennahtbereich (35) entgegengesetzten Seite.

3. Kleidungsstück nach Anspruch 1, **dadurch gekennzeichnet, dass** es ein weiteres Stoffteil (20) umfasst, das von dem ersten Teil (10) unabhängig ist und in seinem oberen Bereich eine in Bezug auf das erste Teil (10) umgekehrte asymmetrische Form (21) und einen Halsausschnitt (23) aufweist, der den Kopf (6) des Neugeborenen oder Babys ganz oder teilweise herausragen lässt und sich von der Oberseitel der durch das erste Teil nicht bedeckten Schulter (2 ; 3) bis unter die Achsel der durch das erste Teil (10) bedeckten Schulter (3 ; 2) erstreckt, wobei die beiden Stoffteile (10, 20) aufeinander liegen, um das Neugeborene oder Baby festzuhalten.

4. Kleidungsstück nach Anspruch 3, **dadurch gekennzeichnet, dass** das erste Stoffteil (10) unter dem zweiten Teil (20) getragen wird, so dass jede Schulter (2 ; 3) durch eines der beiden Stoffteile bedeckt ist.

5. Kleidungsstück nach Anspruch 3 oder 4, **dadurch gekennzeichnet, dass** die Halsausschnitte bzw. oberen Ausschnitte (13, 23) der Stoffteile (10, 20) dazu bestimmt sind, sich in der Mitte des Oberkörpers der Person zu überkreuzen.

6. Kleidungsstück nach Anspruch 3 bis 5, **dadurch gekennzeichnet, dass** die oberen Ausschnitte (13, 23) der Stoffteile (10, 20) zumindest auf der Brustseite der Person gerundet sind.

7. Kleidungsstück nach einem der Ansprüche 3 bis 6, **dadurch gekennzeichnet, dass** der Gürtel (30) zumindest mit einem der beiden Stoffteile (10 ; 20) verbunden ist, zum Beispiel auf einer Seite von diesem.

8. Kleidungsstück nach einem der Ansprüche 3 bis 7, **dadurch gekennzeichnet, dass** das erste Stoffteil (10) ein Kleid ist, während das andere Stoffteil (20) sich im Wesentlichen vom Hals bis zur Taille der Person erstreckt.

9. Kleidungsstück nach einem der Ansprüche 3 bis 8, **dadurch gekennzeichnet, dass** es eine zweiteilige Wickelbluse bildet.

10. Kleidungsstück nach einem der vorhergehenden Ansprüche, **dadurch gekennzeichnet, dass** es zumindest auf seiner die Brust der Person bedeckenden Vorderseite aus einem elastischen Stoff ist und in Längs- und Querrichtung einen Dehnungsgrad von wenigstens 50%, vorzugsweise mehr als 100% aufweist.
